# FASCICULE DE BREVET EUROPEEN

(11) **EP 4 256 136 B1**
(45) Date de publication et mention de la délivrance du brevet: **04.02.2026**
(21) Numéro de dépôt: 21835195.5
(22) Date de dépôt: 03.12.2021
(51) Int. Cl.: E02D 29/02, E02D 17/20, E01F 7/04

(54) **STRUCTURE DE SOUTÈNEMENT ET DISPOSITIF DE SOUTÈNEMENT CORRESPONDANT**
STÜTZSTRUKTUR UND ENTSPRECHENDE STÜTZVORRICHTUNG
SUPPORT STRUCTURE AND CORRESPONDING SUPPORT DEVICE

(30) Priorité: 04.12.2020 FR 2012716
(43) Date de publication de la demande: 11.10.2023
(73) Titulaire: SBJ & Co SA, 1204 Genève (CH)
(72) Inventeur: BAUD, Julien, 74300 Magland (FR)
(74) Mandataire: Innovincia
(86) Numéro de dépôt international: PCT/EP2021/084126
(87) Numéro de publication internationale: WO 2022/117793

(56) Documents cités:
- EP-A1- 1 728 924
- EP-A1- 1 921 210
- WO-A1-2011/117790
- FR-A1- 2 992 335
- FR-A1- 3 026 117
- IT-A1- UA20 162 105

## Description

La présente invention concerne une structure de soutènement, en particulier du type utilisé pour préparer ou renforcer des œuvres de terrassement et dans l'aménagement de terrains en pente. L'invention se rapporte aussi à un dispositif de soutènement comportant une ou plusieurs structures de soutènement.

Il est connu d'utiliser des parois, en pierre, métal ou bois généralement, pour créer des structures de soutènement. De telles structures servent par exemple à retenir de la terre dans un terrain en pente, de manière à pouvoir aménager une bande de terrain plat, notamment pour construire dessus une route ou un bâtiment.

Ces structures de terrassement sont soumises à de fortes contraintes, du fait du poids de la terre retenue, et les structures doivent donc être prévues pour y résister.

Un exemple connu est le mur de soutènement, aussi connu comme mur de rétention. Un tel mur est généralement construit en pierre, béton, ou palplanches métalliques dans une pente. La terre est retenue derrière le mur, et presse contre celui-ci dans un effort qui tend d'une part à pousser le mur, et d'autre part à le faire basculer.

Il est connu par exemple d'ancrer le mur de soutènement à un ou plusieurs corps morts, de lui associer une semelle en porte-à-faux, d'ajouter des contreforts ou encore d'enfoncer une portion du mur dans le sol pour résister aux efforts précédemment mentionnés, lorsque le poids seul du mur ne suffit plus.

Ces méthodes sont toutefois coûteuses, nécessitent beaucoup de moyens ou dispositifs, et sont souvent laborieuses à mettre en œuvre. Par exemple, les palplanches nécessitent des vibreurs ou pistons pour être enfoncées. Les corps morts pour ancrage doivent, s'ils ne sont pas naturellement présents être déplacés et enterrés correctement, et les semelles en porte-à-faux doivent aussi être ensevelies suffisamment profondément pour jouer leur rôle.

Une problématique constante est de pouvoir s'adapter de façon simple à différentes configurations de terrains. De plus, il est important de prévenir et limiter des décompressions éventuelles de terrains.

Pour remédier au moins à certaines de ces problématiques, une structure rigide entièrement en acier a été développée, comportant une croix centrale formée de barres en acier et entourée d'un cadre en acier. Le cadre est plaqué contre le terrain à conforter de façon à contenir la poussée des terres et une grille fixée au cadre permet le drainage du terrain.

Cependant une telle structure est très lourde, par exemple de l'ordre de 300kg, complexifiant le transport et l'installation sur le chantier. Il est préférable, dans certains contextes géotechniques difficiles, de mettre en place des ouvrages de soutènement plus légers afin de ne pas déstabiliser le terrain.

Une telle structure tout en acier reste également relativement coûteuse à réaliser et à mettre en place. De plus, la structure en acier ne s'intègre pas forcément de façon neutre ou douce à l'environnement dans lequel elle est installée.

De plus leur transport et leur stockage peut s'avérer compliqué. Il est important de pouvoir faciliter le transport ainsi que le stockage d'ouvrages de soutènement.

Enfin, un enjeu très important est de réduire l'empreinte environnementale pour la réalisation et l'installation d'ouvrages de soutènement.

Le document EP1728924A1 divulgue une structure selon le préambule de la revendication indépendante 1.

L'invention a pour objectif de s'affranchir au moins partiellement des inconvénients précités en proposant une structure de soutènement moins coûteuse, moins lourde et plus facile à transporter et mettre en œuvre, permettant de limiter l'impact environnemental tout en conservant de bonnes performances techniques pour consolider, conforter un terrain. Un autre objectif est également de faciliter l'intégration paysagère d'une telle structure.

À cet effet, l'invention a pour objet une structure de soutènement, comprenant au moins une tige d'ancrage centrale, destinée à être enfoncée par une extrémité sur un terrain pour former un ancrage, au moins deux barres agencées de manière à former une croix centrale configurée pour être traversée par la tige d'ancrage centrale, et un cadre entourant la croix centrale.

Selon l'invention, les au moins deux barres de la croix centrale présentent chacune deux platines d'extrémité comprenant respectivement un passage de câble. Ladite structure comporte au moins un câble périphérique agencé autour de la croix centrale en passant à travers les passages de câbles, de façon à former le cadre.

Une telle solution permet d'obtenir une structure plus légère, moins coûteuse et plus facile à transporter et à installer par rapport aux solutions de l'art antérieur, notamment avec un cadre en acier. La structure de soutènement peut en outre comporter une ou plusieurs caractéristiques suivantes décrites ci-après, prises séparément ou en combinaison.

Les platines d'extrémité sont selon l'invention fixées aux extrémités des au moins deux barres de la croix centrale.

Les platines d'extrémité sont selon l'invention de forme générale rectangulaire.

Selon l'invention, les extrémités des au moins deux barres de la croix centrale sont disposées suivant une diagonale de la platine d'extrémité correspondante. Selon l'invention, les extrémités des au moins deux barres de la croix centrale sont disposées à une distance prédéterminée non nulle d'un coin extérieur de la platine d'extrémité. Le coin extérieur peut notamment coïncider avec un coin du cadre formé par le câble périphérique et portant de l'autre côté le passage de câbles.

Les passages de câbles sont par exemple réalisés par des tubes fixés sur les platines d'extrémité. Il s'agit en particulier de tubes coudés.

De façon avantageuse, la structure comporte une armature de renfort selon une forme générale de pointe pyramidale, reliée aux barres de la croix centrale, et configurée pour être traversée par la tige d'ancrage centrale.

La structure a une reprise de charge importante grâce à l'armature de renfort en pointe pyramidale ou pointe de diamant. Cette armature de renfort en pointe pyramidale ou pointe de diamant permet de mettre en précontrainte la structure. Cette précontrainte permet de limiter un mouvement éventuel de décompression de terrain. Cela permet d'éviter que la structure ne soit sollicitée avec un manque d'homogénéité de la pression, en cas de décompression du terrain.

Selon un mode de réalisation, la structure comporte au moins une pièce de renfort présentant un orifice central traversé par la tige d'ancrage centrale et un nombre prédéfini de câbles de renfort. Lesdits câbles sont respectivement reliés à une barre de la croix centrale et se joignent au niveau de la pièce de renfort, en étant disposés selon une forme générale de pointe pyramidale dont le sommet est la pièce de renfort.

De façon générale, la structure comporte des éléments de fixation complémentaires prévus d'une part au niveau de la pièce de renfort et d'autre part au niveau des câbles de renfort.

La pièce de renfort comprend par exemple une face principale présentant l'orifice central.

Un nombre prédéfini de languettes de fixation configurées pour coopérer avec des éléments de fixation complémentaires des câbles de renfort, peuvent s'étendre à partir de la face principale de la pièce de renfort.

L'armature de renfort peut être fixée aux barres de la croix centrale, par exemple en milieu de barres. En alternative, l'armature de renfort peut être fixée aux platines d'extrémité.

Selon un mode de réalisation, la structure comporte un nombre prédéfini d'étriers de fixation disposés autour des barres de la croix centrale.

Les étriers de fixation comprennent respectivement au moins un organe d'assemblage configuré pour coopérer avec un élément de fixation complémentaire d'un câble de renfort.

Selon un autre mode de réalisation, les platines d'extrémité peuvent comporter respectivement au moins une patte de fixation configurée pour coopérer avec un élément de fixation complémentaire d'un câble de renfort.

Les câbles de renfort présentent à leurs extrémités des éléments de fixation par exemple réalisés sous forme d'anneaux de fixation.

Les languettes de fixation ou les pattes de fixation selon la variante de réalisation, peuvent présenter respectivement un orifice autour duquel un anneau de fixation d'un câble est attaché.

Selon une première variante, l'armature de renfort est destinée à être agencée en terre, de sorte que le sommet de la pointe pyramidale pointe dans le même sens que l'extrémité de la tige d'ancrage destinée à être enfoncée sur le terrain. Les câbles de renfort et la pièce de renfort peuvent être destinés à être disposés en terre.

Selon une deuxième variante, l'armature de renfort est destinée à être agencée en terre, de sorte que le sommet de la pointe pyramidale pointe dans un sens opposé à celui de l'extrémité de la tige d'ancrage destinée à être enfoncée sur le terrain.

Selon un mode de réalisation, les barres de la croix centrale sont métalliques ou en alliage métallique, notamment en acier.

Selon un autre mode de réalisation, les barres de la croix centrale sont en bois. Cette solution est encore moins coûteuse et diminue d'autant l'empreinte carbone par rapport aux barres en acier. Elle est également plus esthétique et s'inscrit plus facilement dans un environnement naturel. Les barres de la croix centrale lorsqu'elles sont en bois présentent en plus l'avantage de pouvoir être facilement et rapidement ajustées selon les besoins par exemple directement sur le chantier.

La structure peut comporter des premiers manchons d'extrémité fixés aux platines d'extrémité, recevant des premières extrémités des barres de ladite croix.

La structure peut comporter des deuxièmes manchons d'extrémité fixés à une platine centrale disposée au centre de ladite croix, recevant des deuxièmes extrémités des barres de ladite croix.

Selon un autre aspect, la structure comporte au moins une poutre transversale fixée sur deux platines d'extrémité successives. Elle est destinée à être agencée en partie sommitale de la structure lorsqu'elle est mise en place.

La poutre transversale est avantageusement choisie du même matériau que les barres de la croix centrale. La poutre transversale peut être métallique et soudée aux platines d'extrémité. En alternative, la poutre transversale peut être en bois et être fixée aux platines d'extrémité.

Selon une variante de réalisation, la structure comporte en outre un nombre prédéterminé de tiges d'ancrage de renfort, en plus de la tige d'ancrage centrale. Elles peuvent être agencées en périphérie de la structure.

Un ou plusieurs des éléments suivants peuvent être réalisés dans un matériau métallique ou en alliage métallique, notamment en acier : la ou les tiges d'ancrage, les platines d'extrémité, la platine centrale, la pièce de renfort, les manchons d'extrémité.

La structure comporte en outre une grille métallique fixée au câble périphérique. Une toile de jute peut être ajoutée sur la grille pour permettre une végétalisation.

Les extrémités des barres de la croix centrale sont disposées suivant une diagonale de la platine d'extrémité correspondante, à une distance prédéterminée non nulle d'un coin extérieur de la platine d'extrémité, coïncidant avec un coin du cadre formé par le câble périphérique. Ce coin extérieur porte de l'autre côté le passage de câbles, par exemple sous forme d'un tube coudé. Ceci permet un empilement de croix centrales du côté des passages de câble en évitant qu'elles ne glissent.

Un kit pour un assemblage d'une ou plusieurs structures de soutènement sur le chantier est envisagé.

Les éléments de même nature, en particulier les croix centrales, de différentes structures peuvent être empilés.

L'invention a encore pour objet un dispositif de soutènement, comporte au moins une structure de soutènement, voire une pluralité de structures de soutènement telles que définies précédemment.

D'autres avantages et caractéristiques de l'invention apparaitront plus clairement à la lecture de la description suivante donnée à titre d'exemple illustratif et non limitatif, et des dessins annexés parmi lesquels :
[Fig. 1] est une vue de face d'une structure de soutènement métallique selon un premier mode de réalisation comprenant une croix centrale, un câble périphérique entourant la croix centrale, et une grille fixée au câble.
[Fig. 2] est une vue en perspective montrant en partie deux structures de la figure 1 assemblées.
[Fig. 3] est une vue agrandie montrant une platine d'extrémité d'une barre formant la croix centrale.
[Fig. 4] est une vue de profil de la structure de la figure 1.
[Fig. 5] est une vue arrière de deux structures selon le premier mode de réalisation sur laquelle les grilles ont été ôtées et montrant des armatures de renfort en pointe pyramidale câblées des structures.
[Fig. 6] est une vue d'une pièce de renfort au sommet de l'armature de renfort en pointe pyramidale câblée.
[Fig. 7] montre partiellement la liaison entre la pièce de renfort et des câbles de renfort de l'armature de renfort en pointe pyramidale câblée.
[Fig. 8] montre un étier de fixation pour attacher un câble de renfort sur une barre de la croix centrale.
[Fig. 9] est une vue en perspective avant d'une structure de soutènement métallique selon un deuxième mode de réalisation comprenant une armature de renfort en pointe pyramidale réalisée par des poutrelles métalliques.
[Fig. 10] est une vue en perspective arrière de la structure de soutènement métallique de la figure 9.
[Fig. 11] montre un troisième mode de réalisation d'une structure de soutènement sans armature de renfort en pointe pyramidale.
[Fig. 12] montre un empilement de deux croix centrales en partie en bois et entourées de câbles périphériques de structures de soutènement selon un quatrième mode de réalisation.
[Fig. 13] est une vue agrandie montrant l'emboîtement aux extrémités des barres.
[Fig. 14] est une vue en perspective avant de la croix centrale à laquelle est attachées une structure de renfort en pointe pyramidale câblée.
[Fig. 15] est une vue en perspective arrière de la figure 14.
[Fig. 16] est une vue de face d'une structure de soutènement en partie en bois.
[Fig. 17] est une vue de profil de la structure de la figure 16 montrant une structure de renfort en pointe pyramidale câblée attachée aux platines d'extrémité.
[Fig. 18] est une vue en perspective de la croix centrale de la structure des figures 16 et 17.
[Fig. 19] est une vue de face d'une structure de soutènement métallique selon un cinquième mode de réalisation comprenant en outre une poutre transversale.
[Fig. 20] montre deux structures de soutènement en partie en bois comprenant chacune une poutre transversale.
[Fig. 21] montre différents exemples d'application d'un dispositif de soutènement comprenant une ou plusieurs structures de soutènement.

Sur ces figures, les éléments identiques portent les mêmes numéros de référence.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées ou interchangées pour fournir d'autres réalisations.

Dans la description, on peut indexer certains éléments, comme par exemple premier, deuxième élément. Il peut s'agir d'un simple indexage pour différencier et dénommer des éléments proches mais non identiques. Cette indexation n'implique pas forcément une priorité d'un élément par rapport à un autre et on peut aisément interchanger de telles dénominations sans sortir du cadre de la présente description. Cette indexation n'implique pas non plus forcément un ordre dans le temps.

### STRUCTURE DE SOUTENEMENT

En référence aux figures 1 et 2, l'invention concerne une structure 1 de soutènement qui peut être destinée à différentes applications selon le contexte géotechnique.

De façon générale, la structure 1 de soutènement est configurée pour être utilisée pour du soutènement, ou du confortement de sol, de terrain. Elle peut être utilisée pour préparer ou renforcer des œuvres de terrassement, ou dans l'aménagement de zones ou terrains en pente, ou difficiles d'accès. Elle peut aussi être utilisée comme variante de travaux spéciaux traditionnels de type paroi clouée en béton projeté, ou berlinoise. Elle peut aussi être utilisée comme variante aux créations d'élargissement de route, ou de piste d'accès en enrochement ou mur en béton. Elle peut encore être utilisée pour l'élargissement de pistes de ski, voire pour répondre à des problématiques spécifiques au ski, en permettant de réaliser par exemple une rehausse pour contenir de la neige, ou un col de cygne pour équiper des ouvrages de filets anti-chutes de skieurs.

### Structure générale

Une telle structure 1 comporte au moins une tige d'ancrage centrale 3 (aussi appelée barre d'ancrage centrale), une croix centrale 5, et au moins un câble périphérique 7 agencé autour de la croix centrale 5 de façon à former un cadre entourant la croix centrale 5.

La structure 1 comporte en outre une couche de rétention. Il s'agit avantageusement d'une grille 9 métallique, en acier inoxydable en particulier. Grâce à cette grille 9, la structure 1 ne retient pas la pression hydrostatique du terrain, elle est drainante. D'autres variantes pour la couche de rétention peuvent être envisagées.

De façon avantageuse, la structure 1 comporte en outre un ou plusieurs moyens de renfort permettant de renforcer et de rigidifier la structure 1, dont des exemples de réalisation sont décrits par la suite.

Les différents éléments composant la structure 1 sont décrits plus en détail ci-après.

La tige d'ancrage centrale 3 est destinée à être enfoncée par une de ses extrémités sur un terrain, par exemple jusqu'à atteindre une couche suffisamment dure, pour former un ancrage.

La tige d'ancrage centrale 3 est par exemple réalisée par une barre pleine ou creuse, celle-ci étant dite barre autoforante ou autoforeuse, sous forme de filetage. Elle est par exemple destinée à être installée en technique de forage destructif dans un sol ou à être reliée à un corps mort, par une de ses extrémités, en particulier par vissage, ce qui occasionne un taraudage autour du trou formé lors de la mise en place de la tige d'ancrage centrale 3. Ce taraudage retient la tige d'ancrage centrale 3 une fois que celle-ci est mise en place.

En alternative, la tige d'ancrage centrale 3 telle qu'une barre pleine ou creuse dite barre autoforante, est destinée à être entourée de ciment ou béton. La tige 3 est alors mise en place dans un perçage réalisé par forage destructif préalable ou simultané lors du forage en autoforant, dans lequel le ciment ou béton a été injecté, puis on laisse prendre le ciment ou béton, qui agit alors comme un corps mort. Pour une meilleure résistance, la paroi extérieure d'au moins la partie extrémale de la tige 3 peut être moletée, dentelée ou au moins grossièrement dépolie pour une meilleure attache du ciment ou béton.

La croix centrale 5 est formée d'au moins deux barres 51, 52 entrecroisées. En alternative, elle peut être formée de quatre barres disposées en forme de croix.

La structure 1 comporte des platines d'extrémité 11 fixées aux extrémités des barres 51, 52 de la croix centrale 5. Une platine d'extrémité 11 est fixée à chaque extrémité longitudinale des deux barres 51, 52 entrecroisées formant la croix centrale 5.

Selon l'alternative de la croix centrale formée de quatre barres disposées en forme de croix, une platine d'extrémité 11 peut être fixée à une extrémité de chaque barre. Il s'agit de l'extrémité opposée au centre de la croix centrale.

Quatre platines d'extrémité 11 sont disposées aux quatre coins du cadre formé par le câble périphérique 7. Le câble périphérique 7 passe à travers des passages de câbles 111 ménagés sur les platines d'extrémité 11.

Comme mieux visible sur la figure 3, un passage de câble 111 peut présenter une forme tubulaire. Il s'agit en particulier d'un tube qui peut être coudé.

Les platines d'extrémité 11, sont par exemple de forme générale rectangulaire, ou carrée. Elles présentent respectivement une surface plane 113. Un tube pour le passage de câble 11 peut être prévu en bordure périphérique des platines d'extrémité 11. Il s'étend en périphérie de deux bords contigus d'une platine d'extrémité 11 rectangulaire.

Selon le mode de réalisation représenté, le tube coudé s'étend de part et d'autre d'un coin extérieur de la platine d'extrémité 11, c'est-à-dire du coin le plus éloigné du centre de la croix.

Du côté intérieur du tube coudé définissant le passage de câble 111, c'est-à-dire du côté le plus proche du centre de la croix centrale 5, la surface plane 113 et ce tube coudé permettent de délimiter un logement 115 de réception d'une extrémité d'une barre 51, 52 d'une autre croix centrale 5 similaire, afin de permettre de les empiler comme décrit par la suite.

Le passage de câble 111 correspond ainsi à un coin de la structure 1, comme représenté sur les figures 1 et 2.

Les tubes permettant le passage du câble sont fixés aux platines d'extrémité 11, du côté opposé aux extrémités des barres 51, 52. Les tubes sont par exemple soudés sur les platines d'extrémité 11.

À l'assemblage de la structure 1, le câble périphérique 7 passe donc, ou coulisse à l'intérieur de ces tubes. Selon un exemple de réalisation, les tubes peuvent présenter un diamètre de l'ordre de 12mm à 20mm.

En outre, les extrémités des barres 51, 52 de la croix centrale 5 sont disposées suivant une diagonale de la platine d'extrémité correspondante 11. Elles s'arrêtent à une distance d1 prédéterminée non nulle du coin extérieur de la platine d'extrémité 11, c'est-à-dire qui coïncide avec un coin du cadre formé par le câble périphérique 7. Cette distance d1 est par exemple de l'ordre de 2cm à 3cm.

Plusieurs croix centrales 5 peuvent être empilées et emboîtées par exemple pour le transport. On considère ci-après une première et une deuxième croix centrales 5. Les extrémités des barres 51, 52 de la deuxième croix centrale 5 viennent s'emboîter dans les logements 115 (figure 3) du côté intérieur des tubes coudés définissant les passages de câbles 111 au niveau des platines d'extrémité 11 de la première croix centrale 5, et ainsi de suite.

Les extrémités des barres 51, 52 de la deuxième croix centrale 5 ne viennent pas en butée contre les tubes coudés définissant les passages de câbles 111, la distance d1 est choisie pour qu'il y ait un peu de marge.

Cet emboîtement des extrémités des barres 51, 52 dans les logements 115 du côté intérieur des tubes coudés permet d'éviter que les barres 51, 52 ne glissent. Plus précisément, cela permet d'éviter, lors de chargements et déchargements, que les opérateurs ne se trouvent confrontés à avoir une charge qui glisse, et donc le risque d'écrasement est limité. Cela permet également de faciliter le stockage avant installation.

De plus, la platine d'extrémité 11 peut présenter des orifices 117 par exemple deux orifices, qui peuvent être de forme oblongue. Selon un mode de réalisation particulier, ces orifices 117 sont configurés pour coopérer, du côté opposé aux extrémités des barres 51, 52, avec une pièce d'alignement 12 (visible sur la figure 2), telle qu'une cornière métallique, qui est destinée à être fixée avec la platine d'extrémité 11 d'une structure 1 voisine pour reprendre l'alignement des deux structures 1. Cette liaison est ajustable grâce aux orifices 117 oblongs.

Par ailleurs, la croix centrale 5 est configurée pour être traversée par la tige d'ancrage centrale 3.

À cet effet, la croix centrale 5 comporte en son centre un perçage, à travers lequel peut passer la tige d'ancrage centrale 3.

Une platine centrale 13 est par exemple disposée à la jonction des barres 51, 52, au centre de la croix centrale 5. Cette platine centrale 13 est dans ce cas également munie d'un perçage central 131 pour permettre le passage de la tige d'ancrage centrale 3.

En ce qui concerne la grille 9 (aussi appelée grillage ou filet), elle est fixée au câble périphérique 7. Ceci peut se faire par ligature, plus précisément par ligature pneumatique et manuelle. De plus, lorsque plusieurs structures 1 sont assemblées, lors de la pose, la grille 9 peut être ligaturée à un câble périphérique 7 adjacent, c'est-à-dire de la structure 1 voisine. De façon avantageuse, la grille 9 peut être doublée.

Par ailleurs, une toile de jute peut être ajoutée sur la grille 9 pour permettre une végétalisation.

Les dimensions de la structure 1 peuvent être de l'ordre de 2000mm à 2400mm par 3000mm. Les éléments composant la structure 1 sont dimensionnés en conséquence. Notamment, la longueur de la tige d'ancrage centrale 3 peut être de plusieurs mètres, adaptée à la profondeur estimée du perçage pour une bonne tenue. Le diamètre de la tige d'ancrage centrale 3 peut être de quelques centimètres, par exemple de l'ordre de 2cm à 8cm.

En alternative, la structure 1 peut être plus petite. Ses dimensions de la structure peuvent être de l'ordre de 1000mm par 1250mm. Dans ce cas les dimensions de la grille 9, de la tige d'ancrage centrale 3, sont adaptées. Cette petite structure 1 est notamment plus adaptée aux aménagements paysagers. Elle permet de créer des accès de petites hauteurs en variante aux murs banchés traditionnels toujours dans un souci de réduire l'impact d'empreinte carbone. Une telle petite structure 1 peut aussi être utilisée pour la réalisation de corps mort pour la confection d'ancrages de dameuse de piste de ski mais aussi de corps mort pour les structures 1 plus grandes.

Différents types de montage de la structure 1 sont possibles en fonction des configurations de terrain, comme expliqué par la suite.

Plusieurs modes de réalisation de la structure 1 sont décrits plus en détail ci-après.

### Premier mode de réalisation

Selon un premier mode de réalisation, représenté sur les figures 1 à 8, la croix centrale 5 (figures 1 à 5) comporte deux barres 51, 52 entrecroisées qui sont métalliques ou en alliage métallique. Elles sont notamment en acier. En particulier, toute la structure 1 est une structure métallique ou en alliage métallique.

Les barres 51, 52 métalliques peuvent par exemple être des segments de poutrelles creuses. Elles présentent par exemple une section carrée, d'une dizaine de centimètres de côté, en particulier de l'ordre de 5cm à 20cm. Ces barres 51, 52 peuvent présenter des parois d'une épaisseur de l'ordre de 3mm à 10mm.

D'autres formes ou configurations des barres 51, 52 entrecroisées formant la centrale 5 sont envisageables. Par exemple, les barres 51, 52 peuvent être des segments de poutrelle à section en H, avec une âme centrale et des ailes latérales (poutrelles de type IPN).

La platine centrale 13 et les platines d'extrémité 11 et sont également métalliques ou en alliage métallique, par exemple en acier.

La platine centrale 13 peut être soudée à la jonction des barres 51, 52 au centre de la croix centrale 5. La platine centrale 13 peut avoir une forme rectangulaire ou carrée (figure 1), ou encore une forme en croix (figure 2) complémentaire à la forme à la jonction des deux barres 51, 52 entrecroisées.

Les extrémités des barres 51, 52 de la croix centrale 5 sont par exemple soudées aux platines d'extrémité 11.

En outre, la structure 1 comporte une armature de renfort 15, mieux visible sur les figures 4 et 5 selon une forme générale de pointe pyramidale ou pointe de diamant. Elle permet de mettre sous précontrainte la structure 1, afin de limiter les déformations de la structure 1.

Selon le premier mode de réalisation, cette structure ou armature de renfort 15 comporte au moins une pièce de renfort 17 qui est centrale, et un nombre prédéfini de câbles de renfort 19. L'armature de renfort 15 est donc câblée, elle présente aussi une forme de « pieuvre ».

Les câbles de renfort 19 se joignent au niveau de la pièce de renfort 17, en étant disposés selon la forme générale de pointe pyramidale. Les câbles de renfort 19 forment les arêtes de la forme pyramidale dont la base est dans le plan de la croix centrale 5 et dont le sommet est la pièce de renfort 17.

De façon générale, la structure 1 comporte des éléments de fixation complémentaires prévus d'une part au niveau de la pièce de renfort 17 et d'autre part au niveau des câbles de renfort 19.

À l'état assemblé de la structure 1, la pièce de renfort 17 dépasse du plan contenant la croix centrale 5. La pièce de renfort 17 est par exemple métallique ou en alliage métallique, par exemple en acier.

La pièce de renfort 17 est destinée à être traversée par la tige d'ancrage centrale 3. Elle présente à cet effet un orifice central 171 mieux visible sur la figure 6.

Selon l'exemple de réalisation illustré sur les figures 6 et 7, la pièce de renfort 17 comprend une face principale 173 présentant l'orifice central 171. À l'assemblage de la structure 1, cet orifice central 171 peut contribuer avec le perçage de la croix centrale 5 à l'alignement de la tige d'ancrage centrale 3 par rapport au plan de la croix centrale 5.

La face principale 173 est par exemple de forme générale rectangulaire ou carrée.

Un nombre prédéfini de languettes de fixation 175 s'étendent à partir de cette face principale 173. Dans cet exemple, les languettes de fixation 175 s'étendent suivant un plan incliné par rapport au plan défini par la face principale 173.

Les languettes de fixation 175 peuvent par exemple être de forme générale triangulaire.

Ces languettes de fixation 175 sont configurées pour coopérer avec des éléments de fixation complémentaires des câbles de renfort 19. Elles présentent à cet effet respectivement au moins un orifice 177.

Les câbles de renfort 19 sont fixés à la pièce de renfort 17. Pour ce faire, les câbles de renfort 19 présentent à leurs extrémités des éléments de fixation réalisés par exemple sous forme d'anneaux de fixation 191, en particulier d'estropes. Ces éléments de fixation tels que des anneaux de fixation 191 peuvent être accrochés aux orifices 177 au niveau des languettes de fixation par exemple. Les câbles de renfort 19 sont par exemple pré-sertis et, de façon non limitative, ils peuvent être connectés à la pièce de renfort 17, à l'aide de manilles.

Par ailleurs, en se référant de nouveau aux figures 1, 2 et 4 et 5, la croix centrale 5 porte les câbles de renfort 19 avec la pièce de renfort 17 au centre. Les câbles de renfort 19 sont donc attachés aux barres 51, 52 de la croix centrale 5. Les câbles de renfort 19 peuvent s'étendre en formant un angle de 10° à 40°, préférentiellement 30° avec le plan défini par la croix centrale 5.

À cet effet, un nombre prédéfini d'étriers de fixation 21 sont disposés autour des barres 51, 52 de la croix centrale 5. Ils peuvent par exemple être disposés au milieu des barres 51, 52, ou à proximité du milieu.

Les étriers de fixation 21, dont un exemple est mieux visible sur la figure 8, définissent une forme de « U ».

Ils comprennent respectivement au moins un organe d'assemblage 211 configuré pour coopérer avec un élément de fixation tel que l'anneau de fixation 191 complémentaire d'un câble de renfort 19. Selon l'exemple représenté, l'organe d'assemblage 211 s'étend transversalement entre les deux branches définissant la forme de « U » de l'étrier de fixation 21. Il s'agit par exemple d'un boulon. En se référant de nouveaux aux figures 2 et 5, lors de la pose de la structure 1, l'armature de renfort 15 est destinée à être agencée en terre. Pour ce faire, les câbles de renfort 19 et la pièce de renfort 17 sont disposés de sorte que le sommet de la forme pyramidale pointe dans le même sens que l'extrémité de la tige d'ancrage centrale 3 destinée à être enfoncée sur le terrain. L'espace derrière la structure 1 est rempli d'un remblai, par exemple de la terre, des gravats, ou du sable. Lorsque la structure 1 mise en place, l'armature de renfort 15 câblée ou « pieuvre » est agencée à l'arrière de la structure 1, du côté enseveli.

Ce type de montage peut être utilisé dans des configurations en remblai, notamment pour des raisons esthétiques et pour éviter des proéminences en face avant de la structure 1.

Ainsi, la tige d'ancrage centrale 3, assure un ancrage en venant directement fixer la structure 1 dans le terrain, de façon à contenir la poussée des terres. L'armature de renfort 15 avec les câbles de renfort 19 et la pièce de renfort 17 au sommet, permet de mettre en précontrainte la structure 1. Ceci permet de limiter, voire arrêter, un éventuel mouvement de décompression de terrain d'un point de vue géotechnique. Par exemple, la précontrainte permet de réduire un tassement incontrôlé et ultérieur du sol retenu, et/ou de ralentir l'érosion par compactage du sol.

La structure 1 peut encore comporter une ou plusieurs tiges d'ancrage de renfort 3' supplémentaires. De telles tiges d'ancrage 3' peuvent être similaires à la tige d'ancrage centrale 3.

Une tige d'ancrage de renfort 3' supplémentaire peut être fixée sur une platine support 23, dont un exemple de réalisation est mieux visible sur la figure 5. Selon l'orientation de la structure 1 sur la figure 5 qui correspond à son orientation une fois mise en place, la platine support 23 est prévue en pied de la structure 1 par exemple.

La platine support 23 est par exemple destinée à être fixée à deux platines d'extrémité 11 adjacentes, c'est-à-dire de deux structures 1 voisines lorsqu'il y a plusieurs structures 1. La platine support 23 peut présenter une forme coudée. Positionnée à la jonction de deux structures 1, elle assure ainsi une reprise verticale et horizontale pour les deux structures 1 voisines.

La ou les tiges d'ancrage, c'est-à-dire la tige d'ancrage centrale 3 et éventuellement des tiges d'ancrage périphériques 3', sont destinées à entrer en prise avec un corps mort en ciment ou béton, ou avec une structure similaire à la structure 1 selon l'invention mais de plus petites dimensions.

La structure 1 métallique selon ce premier mode de réalisation avec le câble 7 périphérique et l'armature de renfort 15 câblée aussi appelée « pieuvre » est moitié moins lourde, beaucoup moins coûteuse et permet de réduire l'empreinte carbone par rapport à une structure avec un cadre formé de barres en acier selon l'art antérieur. De plus, elle peut facilement être assemblée sur le chantier.

Enfin, les différents éléments peuvent s'adapter facilement pour différentes tailles de barres 51, 52 formant la croix centrale 5, selon les dimensions voulues de la structure 1.

### Deuxième mode de réalisation

Un deuxième mode de réalisation est représenté de façon simplifiée sur les figures 9 et 10. Seules les différences par rapport au premier mode de réalisation sont détaillées ci-après.

Selon ce deuxième mode de réalisation, l'armature de renfort 15 comporte quatre poutrelles 25, formant les arêtes de la forme pyramidale dont la base est dans le plan de la croix centrale 5.

Les poutrelles 25 sont par exemple métalliques, notamment en acier. Elles peuvent être similaires aux barres 51, 52 de la croix centrale 5 comme décrit précédemment.

Les quatre poutrelles 25 sont d'une part fixées aux barres 51, 52 et se rejoignent d'autre part de façon à former le sommet 27 de la forme pyramidale.

Au niveau de la liaison entre les barres 51, 52 formant la croix centrale 5 et les poutrelles formant l'armature de renfort 15 en pointe pyramidale, on peut prévoir des renforts métalliques 29, venant respectivement contre les barres 51, 52 et les poutrelles 25, en étant soudées ou vissées à celles-ci.

Le sommet 27 à la jonction des quatre poutrelles 25 présente un orifice 271, dans lequel est passée la tige d'ancrage centrale 3. La tige d'ancrage centrale 3 peut être retenue en translation au niveau de l'orifice central 171, par exemple via une tête de vis, ou à l'aide d'un ou plusieurs écrous.

Selon un exemple de montage (non représenté) similaire au premier mode de réalisation, lors de la pose de la structure 1, l'armature de renfort 15 en pointe pyramidale formée par les poutrelles 25 peut être destinée à être agencée en terre. Le sommet 27 de la pointe pyramidale pointe dans le même sens que l'extrémité de la tige d'ancrage centrale 3 destinée à être enfoncée sur le terrain.

En alternative, comme représenté sur les figures 9 et 10, cette armature de renfort 15 est destinée à être agencée hors terre. Dans ce cas, les poutrelles 25 sont disposés de façon à former à l'état assemblé une forme pyramidale dont le sommet 27 pointe dans un sens opposé à celui de l'extrémité de la tige d'ancrage centrale 3 destinée à être enfoncée sur le terrain. Autrement dit, une fois la structure 1 mise en place, l'armature de renfort 15 ou pointe de diamant est agencée à l'avant de la structure 1, et est dirigée dans un sens opposé au terrain retenu.

Ce type de montage peut être utilisé dans les configurations en déblai, notamment afin de limiter les terrassements pour ne pas déstabiliser le terrain.

Par ailleurs, en plus de la tige d'ancrage centrale 3, on peut prévoir une ou plusieurs tiges d'ancrage de renfort 3' supplémentaires.

Lorsqu'elles sont disposées en pied de la structure 1, elles peuvent être fixées respectivement sur une platine support 23 telle que décrite précédemment par exemple destinée à être fixée à deux platines d'extrémité 11 adjacentes, c'est-à-dire de deux structures 1 voisines lorsqu'il y a plusieurs structures 1. De façon similaire, au moins une tige d'ancrage de renfort 3' supplémentaire peut être prévue en tête ou partie sommitale de la structure 1, selon l'orientation des éléments sur les figures 9 et 10. La tige d'ancrage de renfort 3' peut être fixée sur une plaque de liaison 31 avantageusement métallique, aussi appelée plaque à griffes. Cette plaque de liaison 31 est percée au centre pour permettre la fixation de la tige d'ancrage de renfort supplémentaire 3'. Cette plaque de liaison 31 est par exemple destinée à être fixée à deux structures 1 voisines lorsqu'il y a plusieurs structures 1, par exemple au niveau des câbles périphériques 7. Elle permet de répartir la reprise de charge de l'ancrage sur deux structures 1.

### Troisième mode de réalisation

Un troisième mode de réalisation représenté sur la figure 11, diffère du premier ou deuxième mode de réalisation en ce que la structure 1 ne comporte pas d'armature de renfort en forme de pointe pyramidale, ou pointe de diamant.

Ce type de montage sans pointe de diamant peut être utilisé dans les configurations en déblai, en particulier lorsqu'il n'y a pas suffisamment de place.

Pour compenser la suppression de la pointe de diamant, un ou plusieurs ancrages complémentaires peuvent être prévus. Pour ce faire, la structure 1 comporte un nombre prédéterminé de tiges d'ancrage de renfort 3', en plus de la tige d'ancrage centrale 3.

Les tiges d'ancrage de renfort 3' peuvent être disposées en périphérie de la structure 1. Les tiges d'ancrage de renfort 3' en pied de la structure 1 peuvent être fixées respectivement à une platine support 23 telle que décrite précédemment.

Les tiges d'ancrage de renfort 3' en tête ou partie sommitale de la structure 1, peuvent être fixées respectivement à une plaque de liaison 31 telle que décrite précédemment.

Dans l'exemple illustré, la structure 1 présente cinq tiges d'ancrage 3, 3'. Lorsqu'une pluralité de structures 1 sont reliées, les tiges d'ancrage de renfort 3' en périphérie peuvent être communes pour deux structures 1 voisines. Il n'y a donc pas cinq tiges d'ancrage 3, 3' par structure 1, mais à chaque fois une tige d'ancrage de renfort 3' en périphérie contribue à l'ancrage d'une structure 1 et de la structure 1 voisine lorsqu'il y en a une.

### Quatrième mode de réalisation

Un quatrième mode de réalisation est représenté sur les figures 12 à 18. Seules les différences de ce quatrième mode de réalisation par rapport au premier mode de réalisation sont détaillées ci-après.

Selon le quatrième mode de réalisation, la croix centrale 5 est réalisée au moins en partie en bois. En particulier, la structure 1 peut être une structure mixte en bois et métallique. Une telle structure 1 en partie en bois permet une intégration paysagère plus adaptable et plus douce. Préférentiellement, une telle structure 1 en partie en bois n'est pas disposée en contact direct avec le remblai. Des cailloux sont généralement interposés, afin de permettre à de l'eau ou autre liquide de s'évacuer et permettre à la structure 1 de sécher rapidement. On évite ainsi une putréfaction du bois.

La croix centrale 5 comporte quatre barres ou poutres 51, 52, 53, 54 en bois. Avec de telles barres 51 à 54 en bois, la structure 1 est plus performante d'un point de vue écologique, mais également d'un point de vue de la consommation énergétique de la matière première.

Une telle solution est également particulièrement adaptée pour un emboîtement de plusieurs croix centrales 5 comme schématisé sur les figures 12 et 13 avec les extrémités des barres 51, 52, 53, 54 d'une croix centrale 5 venant s'emboîter dans les logements 115 du côté intérieur des tubes coudés définissant les passages de câbles 111 au niveau des platines d'extrémité 11 d'une autre croix centrale 5, et ainsi de suite.

De plus, la longueur des barres 51 à 54 en bois peut être ajustée, raccourcie, notamment in situ lors de l'installation sur le chantier, et leur forme peut être adaptée facilement.

Enfin, lorsque la structure 1 est apparente dans l'environnement dans lequel elle est implantée, ces barres 51, 52, 53, 54 en bois, qui sont visibles, permettent une intégration plus douce, plus agréable, plus élégante, car elles se fondent mieux dans un environnement naturel.

Les barres 51, 52, 53, 54 en bois peuvent être assemblées aux platines d'extrémité 11 par des pièces avantageusement métalliques. Il s'agit en particulier de premiers manchons d'extrémité 33a (figure 14) à l'intérieur desquels sont emmanchées des premières extrémités des barres 51, 52. Les premiers manchons d'extrémité 33a sont fixés aux platines d'extrémité 11, par exemple en étant soudés.

Les barres 51, 52, 53, 54 en bois peuvent également être assemblées à la platine centrale 13 par des pièces avantageusement métalliques. Il s'agit en particulier de deuxièmes manchons d'extrémité 33b (figure 15) à l'intérieur desquels sont emmanchées des deuxièmes extrémités des barres 51 à 54 opposées aux premières extrémités.

De façon complémentaire à la forme de la jonction des barres 51, 52, 53, 54, la platine centrale 13 présente une forme générale en croix. Il s'agit avantageusement également d'une platine centrale 13 métallique. Les deuxièmes manchons d'extrémité 33b sont fixés à la platine centrale 13, par exemple en étant soudés.

Les manchons d'extrémité 33a, 33b peuvent être de dimensions standard ou être adaptés sur mesure. De façon similaire au premier mode de réalisation, la croix centrale 5 peut porter l'armature de renfort 15 câblée par l'intermédiaire d'étriers de fixation 21.

Selon une alternative montrée sur les figures 16 à 18, l'armature de renfort 15 câblée peut être fixée aux platines d'extrémité 11. Ceci peut être avantageux notamment lorsque la structure 1 est de plus petite dimension.

Pour ce faire, les platines d'extrémité 11 comportent respectivement au moins une patte de fixation 35 mieux visible sur les figures 17 et 18.

La patte de fixation 35 s'étend par exemple perpendiculairement au plan défini par la platine d'extrémité 11. Elle s'étend du côté de la platine d'extrémité 11 opposé aux extrémités des barres 51 - 54.

Une telle patte de fixation 35 est configurée pour coopérer avec un élément de fixation complémentaire d'un câble de renfort 19. Les pattes de fixation 35 peuvent présenter respectivement un orifice 351 autour duquel un anneau de fixation d'un câble 19 peut être attaché. On compte dans l'exemple illustré, autant de pattes de fixation 35 que de câbles de renfort 19.

Selon encore une autre variante de réalisation non représentée, l'armature de renfort 15 câblée pourrait être remplacée par une armature de renfort selon le deuxième mode de réalisation. Une alternative sans pointe de diamant, comme décrit dans le troisième mode de réalisation, pourrait également être envisagée.

### Cinquième mode de réalisation

Selon un cinquième mode de réalisation illustré sur la figure 19 ou 20, la structure 1 comporte au moins une poutre transversale 37, fixée sur deux platines d'extrémité 11 successives de la structure 1. Cette poutre transversale 37 est avantageusement fixée en partie sommitale de la structure 1 selon l'orientation de cette dernière une fois mise en place. Elle est destinée à être agencée à l'horizontale une fois la structure 1 mise en place.

Ce cinquième mode de réalisation peut être en complément de l'un ou l'autre des modes de réalisation précédemment décrits.

La poutre transversale 37 est avantageusement choisie du même matériau que les barres 51, 52 ou 51 à 54 formant la croix centrale 5.

Ainsi, lorsqu'elle est associée à une structure 1 métallique selon les trois premiers modes de réalisation, la poutre transversale 37 est métallique (figure 19). Elle peut être soudée aux platines d'extrémité 11.

En alternative, lorsqu'elle est associée à une structure 1 en partie en bois selon le quatrième mode de réalisation, la poutre transversale 37 est une poutre en bois (figure 20). Elle peut être fixée aux platines d'extrémité 11 par exemple par vissage, et/ou via des manchons d'extrémité similaires à ceux des barres 51 à 54 en bois.

Une telle poutre transversale 37 permet d'accrocher, d'associer à la structure 1 un ou plusieurs accessoires ou équipements par exemple de piste de ski, qui peuvent être des dispositifs de sécurité. On peut citer à titre d'exemples : une barrière de protection, une barrière à neige, un col de cygne pour un filet de sécurité pour skieur, ou encore une extension de terrasse, ou une plateforme pour piétons, ou autres.

Une telle poutre transversale 37 permet également de limiter d'éventuelles déformations de la structure 1 en tête d'ouvrage, ce qui peut être particulièrement avantageux lorsqu'elle est surmontée d'ouvrages existants.

### KITS POUR ASSEMBLAGE

Les éléments d'une ou plusieurs structures 1 peuvent être amenés en kits pour un assemblage de la structure 1 ou des structures 1 respectives sur le chantier.

Des éléments de même nature de différentes structures peuvent être empilés. On parle également de colisage.

En particulier, comme représenté sur les figures 12 et 13, des croix centrales 5 de différentes structures 1 peuvent être empilées. Chaque croix centrale 5 peut être entourée d'un câble périphérique 7 associé passant dans les tubes coudés 111 sur les platines d'extrémité 11.

Également, les grilles de mêmes dimensions peuvent être empilées. Les armatures de renfort 15 ou pointes de diamant selon le deuxième mode de réalisation (figure 9) peuvent également être empilées pour le transport jusqu'au chantier par exemple. Les pièces de renfort 17 selon le premier mode de réalisation peuvent éventuellement être empilées. Enfin, les tiges d'ancrage 3, 3' de mêmes dimensions peuvent être transportées ensemble pour un assemblage sur le chantier.

Le kit d'assemblage comporte également tous les moyens de fixation, d'assemblage ou encore de liaison, nécessaires pour installer une ou plusieurs structures. Il s'agit notamment de façon non exhaustive des pièces d'alignement, des platines support, des étriers de fixation, des plaques de liaison ou plaques à griffes, de moyens de vissage (vis, boulons, écrous), etc.

### DISPOSITIF DE SOUTENEMENT

La figure 21 montre différents exemples de dispositifs de soutènement 100 comportant chacun au moins une structure 1 selon l'un ou l'autre des modes de réalisation précédemment décrits.

Une pluralité de structures 1 peuvent être agencées et assemblées côte-à-côte, pour former un dispositif de soutènement 100. En variante une seule structure 1 peut être utilisée pour former un dispositif de soutènement 100.

Une ou plusieurs structures latérales 1' de renfort peuvent être assemblées à la structure 1 ou la pluralité de structures 1.

L'assemblage d'une structure 1 avec une autre structure 1 de soutènement voisine similaire ou avec une structure latérale 1' de renfort peut se faire par tout moyen d'assemblage approprié. À titre d'exemple, l'assemblage peut se faire par l'intermédiaire de pièces d'alignement 12, de platines support 23 fixées aux platines d'extrémité 11.

Différentes configurations d'installations de dispositifs de soutènement 100 sont montrées sur la figure 21.

Selon un premier exemple de configuration A, le dispositif de soutènement 100 peut être utilisé pour créer une plateforme plane afin de traiter un talus inexploitable. Afin d'améliorer l'intégration dans l'environnement, on peut envisager d'associer une barrière, un balcon, ou encore de végétaliser la structure 1.

Selon un deuxième exemple de configuration B, le dispositif de soutènement 100 peut être utilisé comme une alternative à une paroi clouée, pour créer des confortements provisoires ou définitifs lors de terrassements importants, par exemple pour la réalisation de chalets, de bâtiments ou autres.

Selon un troisième exemple de configuration C, le dispositif de soutènement 100 peut être utilisé pour un confortement aval de pylône de remontées mécaniques.

Selon un quatrième exemple de configuration D, le dispositif de soutènement 100 peut être utilisé pour le confortement de route aval ou amont, en déblai ou en remblai, de façon à répondre à des problématiques d'affaissement ou d'écroulement de route.

Selon un cinquième exemple de configuration E, le dispositif de soutènement 100 peut être utilisé comme aménagement de pistes de ski, permettant un élargissement et la sécurisation des pistes de ski. En effet, une portion plane supplémentaire peut être développée là où, sans soutènement, le sol s'affaisserait en talus naturel. Un filet de sécurité peut être associé au dispositif de soutènement 100 afin d'éviter qu'un skieur ne tombe dans l'aplomb formé au moyen du dispositif de soutènement 100.

Selon un sixième exemple de configuration F, le dispositif de soutènement 100 peut être utilisé pour la création de berge au-dessus d'un cours d'eau.

Selon un septième exemple de configuration G, le dispositif de soutènement 100 peut être utilisé pour le traitement de pentes érodées.

Selon un huitième exemple de configuration H, un ou plusieurs dispositifs de soutènement 100 peuvent être utilisés pour prévenir une avalanche, en étant disposés régulièrement sur une pente avant les chutes de neige importantes. Les structures 1 retiennent la neige se déposant ensuite en lieu et place du remblai.

Ainsi, les structures 1 de soutènement et en conséquence le dispositif de soutènement 100 peuvent être installés aisément, sans nécessiter en particulier d'engin lourd pour l'enfoncement d'éléments de soutènement. Le matériel de montage requis est fortement réduit en comparaison aux solutions de l'art antérieur. L'installation peut donc se faire dans des endroits potentiellement plus reculés ou difficiles d'accès, et à moindre coût.

Les structures 1 selon l'un ou l'autre des modes de réalisation précédemment décrits sont plus légères que dans les solutions connues. Le ratio entre le poids de la structure 1 et la surface confortée est largement optimisé. De telles structures 1 légères permettent de ne pas déstabiliser le terrain.

Ces structures 1 ont une reprise de charge importante grâce à l'armature de renfort 15 ou pointe diamant. Une précontrainte peut être appliquée sur les structures 1. Cela permet d'augmenter la résistance et de limiter les déformations de la structure 1.

De plus, l'impact environnemental de telles structures 1 est réduit. Notamment, les rejets en CO2 sur un chantier type sont fortement diminués par exemple par rapport à une paroi clouée. De plus, du fait de la facilité de mise en place et du poids réduit des structures 1, les engins utilisés à la pose peuvent être réduits ce qui permet de diminuer les émissions carbones.

Par ailleurs, plusieurs éléments de structures 1, en particulier les croix centrales 5 peuvent être empilées facilement tout en limitant le risque qu'elles ne glissent lors du transport.

Enfin, les structures 1, en particulier lorsqu'elles sont en partie en bois, peuvent être modulées et adaptées plus facilement.

## Revendications

1. Structure (1) de soutènement, comprenant :
- au moins une tige d'ancrage centrale (3), destinée à être enfoncée par une extrémité sur un terrain pour former un ancrage,
- au moins deux barres (51, 52, 53, 54) agencées de manière à former une croix centrale (5) configurée pour être traversée par la tige d'ancrage centrale (3), et
- un cadre entourant la croix centrale (5), ladite structure comportant en outre des platines d'extrémité (11) fixées aux extrémités des barres (51, 52, 53, 54) de la croix centrale (5), les au moins deux barres (51, 52, 53, 54) de la croix centrale (5) présentent chacune deux platines d'extrémité (11) respectivement comprenant un passage de câble (111),
- ladite structure (1) comportant au moins un câble périphérique (7) agencé autour de la croix centrale (5) en passant à travers les passages de câbles (111), de façon à former le cadre, **caractérisée en ce que**
- les platines d'extrémité (11) sont de forme générale rectangulaire, et les extrémités des au moins deux barres (51, 52, 53, 54) de la croix centrale (5) sont disposées suivant une diagonale de la platine d'extrémité (11) correspondante, à une distance (d1) prédéterminée non nulle d'un coin extérieur de la platine d'extrémité (11) coïncidant avec un coin du cadre formé par le câble périphérique (7) et portant de l'autre côté le passage de câbles (111).

2. Structure (1) selon la revendication précédente, dans laquelle les passages de câbles (111) sont réalisés par des tubes fixés sur les platines d'extrémité (11).

3. Structure (1) selon l'une des revendications précédentes, comportant :
- au moins une pièce de renfort (17) présentant un orifice central (171) traversé par la tige d'ancrage centrale (3) et
- un nombre prédéfini de câbles de renfort (19), et
dans laquelle lesdits câbles (19) sont respectivement reliés à une barre (51, 52, 53, 54) de la croix centrale (5) et se joignent au niveau de la pièce de renfort (17), en étant disposés selon une forme générale de pointe pyramidale dont le sommet est la pièce de renfort (17).

4. Structure (1) selon la revendication précédente, dans laquelle la pièce de renfort (17) comprend une face principale (173) présentant l'orifice central (171) et à partir de laquelle s'étendent un nombre prédéfini de languettes de fixation (175) configurées pour coopérer avec des éléments de fixation (191) complémentaires des câbles de renfort (19).

5. Structure (1) selon l'une des revendications 3 ou 4, comportant un nombre prédéfini d'étriers de fixation (21) disposés autour des barres (51, 52, 53, 54) de la croix centrale (5) et comprenant respectivement au moins un organe d'assemblage (211) configuré pour coopérer avec un élément de fixation (191) complémentaire d'un câble de renfort (19).

6. Structure (1) selon l'une des revendications 3 ou 4, dans laquelle les platines d'extrémité (11) comportent respectivement au moins une patte de fixation (35) configurée pour coopérer avec un élément de fixation (191) complémentaire d'un câble de renfort (19).

7. Structure (1) selon l'une des revendications 3 à 6, dans laquelle les câbles de renfort (19) présentent à leurs extrémités des éléments de fixation réalisés sous forme d'anneaux de fixation (191).

8. Structure (1) selon l'une des revendications précédentes, dans laquelle les barres (51, 52, 53, 54) de la croix centrale (5) sont métalliques ou en alliage métallique, notamment en acier, ou en bois.

9. Structure (1) selon la revendication précédente, comportant :
- des premiers manchons d'extrémité (33a) fixés aux platines d'extrémité (11), recevant des premières extrémités des barres (51, 52, 53, 54) de ladite croix (5), et
- des deuxièmes manchons d'extrémité (33b) fixés à une platine centrale (13) disposée au centre de ladite croix (5), recevant des deuxièmes extrémités des barres (51, 52, 53, 54) de ladite croix (5).

10. Structure (1) selon l'une des revendications précédentes, comportant au moins une poutre transversale (37) fixée sur deux platines d'extrémité (11) successives.

11. Structure (1) selon la revendication précédente, dans laquelle la poutre transversale (37) est réalisée dans le même matériau que les barres (51, 52, 53, 54) de la croix centrale (5).

12. Structure (1) selon l'une des revendications précédentes, comportant en outre un nombre prédéterminé de tiges d'ancrage de renfort (3'), en plus de la tige d'ancrage centrale (3), agencées en périphérie de ladite structure (1).

13. Structure (1) selon l'une des revendications 1 ou 2, 3 ou 4, 9, 12, dans laquelle au moins un des éléments suivants est réalisé dans un matériau métallique ou en alliage métallique : au moins une tige d'ancrage (3, 3'), les platines d'extrémité (11), la platine centrale (13), la pièce de renfort (17), les manchons d'extrémité (33a, 33b).

14. Dispositif de soutènement (100), **caractérisé en ce qu'**il comporte au moins une structure (1) de soutènement selon l'une des revendications précédentes.

## Patentansprüche

1. Stützstruktur (1), umfassend:
- wenigstens eine mittige Verankerungsstange (3), die dazu bestimmt ist, über ein Ende auf einem Gelände eingetrieben zu werden, um eine Verankerung zu bilden,
- wenigstens zwei Balken (51, 52, 53, 54), die so vorgesehen sind, dass sie ein mittiges Kreuz (5) bilden, das ausgebildet ist, um von der mittigen Verankerungsstange (3) durchquert zu werden, und
- einen Rahmen, der das mittige Kreuz (5) umgibt,
wobei die Struktur ferner Endplatten (11) aufweist, die an den Enden der Balken (51, 52, 53, 54) des mittigen Kreuzes (5) befestigt sind, wobei die wenigstens zwei Balken (51, 52, 53, 54) des mittigen Kreuzes (5) jeder zwei Endplatten (11) aufweisen, die jeweils eine Drahtseildurchführung (111) umfassen,
- wobei die Struktur (1) wenigstens ein umfängliches Drahtseil (7) aufweist, das um das mittige Kreuz (5) herum vorgesehen ist, indem es durch die Drahtseildurchführungen (111) so hindurch geführt ist, dass es den Rahmen bildet,
**dadurch gekennzeichnet, dass**
- die Endplatten (11) eine allgemeine rechteckige Form haben und die Enden der wenigstens zwei Balken (51, 52, 53, 54) des mittigen Kreuzes (5) in der Diagonalen der entsprechenden Endplatte (11) angeordnet sind, in einem vorbestimmten Abstand (d1) ungleich null von einer äußeren Ecke der Endplatte (11), die mit einer Ecke des von dem umfänglichen Drahtseil (7) gebildeten Rahmens zusammenfällt und auf der anderen Seite die Drahtseildurchführung (111) trägt.

2. Struktur (1) nach dem vorhergehenden Anspruch, wobei die Drahtseildurchführungen (111) durch Rohrleitungen realisiert sind, die an den Endplatten (11) befestigt sind.

3. Struktur (1) nach einem der vorhergehenden Ansprüche,
aufweisend:
- wenigstens ein Armierungsteil (17), das eine mittige Öffnung (171) aufweist, die von der mittigen Verankerungsstange (3) durchquert ist, und
- eine vordefinierte Anzahl an Armierungsdrahtseilen (19), und
wobei die Drahtseile (19) jeweils mit einem Balken (51, 52, 53, 54) des mittigen Kreuzes (5) verbunden sind und im Bereich des Armierungsteils (17) aneinander gefügt sind, indem sie gemäß einer allgemeinen Form einer pyramidenförmigen Spitze angeordnet sind, deren Scheitel das Armierungsteil (17) ist.

4. Struktur (1) nach dem vorhergehenden Anspruch, wobei das Armierungsteil (17) eine Hauptfläche (173) umfasst, die die mittige Öffnung (171) aufweist und von der aus sich eine vordefinierte Anzahl an Befestigungszungen (175) erstrecken, die für das Zusammenwirken mit komplementären Befestigungselementen (191) der Armierungsdrahtseile (19) ausgebildet sind.

5. Struktur (1) nach einem der Ansprüche 3 oder 4, aufweisend eine vordefinierte Anzahl an Befestigungsbügeln (21), die um die Balken (51, 52, 53, 54) des mittigen Kreuzes (5) herum angeordnet sind und jeweils ein Verbindungsglied (211) umfassen, das für das Zusammenwirken mit einem komplementären Befestigungselement (191) eines Armierungsdrahtseils (19) ausgebildet ist.

6. Struktur (1) nach einem der Ansprüche 3 oder 4, wobei die Endplatten (11) jeweils wenigstens eine Befestigungslasche (35) aufweisen, die für das Zusammenwirken mit einem komplementären Befestigungselement (191) eines Armierungsdrahtseils (19) ausgebildet ist.

7. Struktur (1) nach einem der Ansprüche 3 bis 6, wobei die Armierungsdrahtseile (19) an ihren Enden Befestigungselemente aufweisen, die in Form von Befestigungsringen (191) realisiert sind.

8. Struktur (1) nach einem der vorhergehenden Ansprüche, wobei die Balken (51, 52, 53, 54) des mittigen Kreuzes (5) aus Metall oder aus Metalllegierung, insbesondere aus Stahl, oder aus Holz sind.

9. Struktur (1) nach dem vorhergehenden Anspruch, aufweisend:
- erste Endmuffen (33a), die an den Endplatten (11) befestigt sind und erste Enden der Balken (51, 52, 53, 54) des mittigen Kreuzes (5) aufnehmen, und
- zweite Endmuffen (33b), die an einer mittigen Platte (13) befestigt sind, die in der Mitte des Kreuzes (5) angeordnet ist, und zweite Enden der Balken (51, 52, 53, 54) des mittigen Kreuzes (5) aufnehmen.

10. Struktur (1) nach einem der vorhergehenden Ansprüche, aufweisend wenigstens einen Querträger (37), der auf zwei aufeinanderfolgenden Endplatten (11) befestigt ist.

11. Struktur (1) nach dem vorhergehenden Anspruch, wobei der Querträger (37) aus dem gleichen Material realisiert ist wie die Balken (51, 52, 53, 54) des mittigen Kreuzes (5).

12. Struktur (1) nach einem der vorhergehenden Ansprüche, ferner aufweisend eine vorbestimmte Anzahl an Armierungs-Verankerungsstangen (3'), zusätzlich zu der mittigen Verankerungsstange (3), die am Umfang der Struktur (1) vorgesehen sind.

13. Struktur (1) nach einem der Ansprüche 1 oder 2, 3 oder 4, 9, 12, wobei wenigstens eines der folgenden Elemente aus einem metallischen Werkstoff oder aus Metalllegierung realisiert ist: wenigstens eine Verankerungsstange (3, 3'), die Endplatten (11), die mittige Platte (13), das Armierungsteil (17), die Endmuffen (33a, 33b).

14. Stützvorrichtung (100), **dadurch gekennzeichnet, dass** sie wenigstens eine Stützstruktur (1) nach einem der vorhergehenden Ansprüche aufweist.

## Claims

1. Retaining structure (1), comprising:
- at least one central anchor rod (3), intended to be driven by one end into the ground to form an anchorage,
- at least two bars (51, 52, 53, 54) arranged so as to form a central cross (5) configured to be passed through by the central anchor rod (3), and
- a frame surrounding the central cross (5), said structure also having end plates (11) fastened to the ends of the bars (51, 52, 53, 54) of the central cross (5), the at least two bars (51, 52, 53, 54) of the central cross (5) each having two end plates (11) respectively comprising a cable passage (111),
- said structure (1) having at least one peripheral cable (7) arranged around the central cross (5), passing through the cable passages (111), so as to form the frame, **characterized in that**
- the end plates (11) are of rectangular overall shape, and the ends of the at least two bars (51, 52, 53, 54) of the central cross (5) are disposed along a diagonal of the corresponding end plate (11), at a predetermined non-zero distance (d1) from an outer corner of the end plate (11) that is coincident with a corner of the frame formed by the peripheral cable (7) and bearing the cable passage (111) on the other side.

2. Structure (1) according to the preceding claim, wherein the cable passages (111) are made by tubes fastened to the end plates (11).

3. Structure (1) according to either of the preceding claims, having:
- at least one reinforcing piece (17) having a central orifice (171) passed through by the central anchor rod (3) and
- a predefined number of reinforcing cables (19), and wherein said cables (19) are respectively connected to a bar (51, 52, 53, 54) of the central cross (5) and meet at the reinforcing piece (17), being disposed in the overall shape of a pyramidal tip of which the apex is the reinforcing piece (17).

4. Structure (1) according to the preceding claim, wherein the reinforcing piece (17) comprises a main face (173) having the central orifice (171) and from which extend a predefined number of fastening tabs (175) configured to cooperate with complementary fastening elements (191) of the reinforcing cables (19).

5. Structure (1) according to either of Claims 3 and 4, having a predetermined number of fastening brackets (21) disposed around the bars (51, 52, 53, 54) of the central cross (5) and comprising respectively at least one assembly member (211) configured to cooperate with a complementary fastening element (191) of a reinforcing cable (19).

6. Structure (1) according to either of Claims 3 and 4, wherein the end plates (11) respectively have at least one fastening lug (35) configured to cooperate with a complementary fastening element (191) of a reinforcing cable (19).

7. Structure (1) according to one of Claims 3 to 6, wherein the reinforcing cables (19) have at their ends fastening elements made in the form of fastening rings (191).

8. Structure (1) according to one of the preceding claims, wherein the bars (51, 52, 53, 54) of the central cross (5) are made of metal or a metal alloy, in particular steel, or wood.

9. Structure (1) according to the preceding claim, having:
- first end sleeves (33a) fastened to the end plates (11), receiving first ends of the bars (51, 52, 53, 54) of said cross (5), and
- second end sleeves (33b) fastened to a central plate (13) disposed at the centre of said cross (5), receiving second ends of the bars (51, 52, 53, 54) of said cross (5).

10. Structure (1) according to one of the preceding claims, having at least one transverse beam (37) fastened to two successive end plates (11).

11. Structure (1) according to the preceding claim, wherein the transverse beam (37) is made of the same material as the bars (51, 52, 53, 54) of the central cross (5).

12. Structure (1) according to one of the preceding claims, also having a predetermined number of reinforcing anchor rods (3'), in addition to the central anchor rod (3), which are arranged at the periphery of said structure (1).

13. Structure (1) according to one of claims 1 or 2, 3 or 4, 9, 12, wherein at least one of the following elements is made of a metal material or a metal alloy: at least one anchor rod (3, 3'), the end plates (11), the central plate (13), the reinforcing piece (17), the end sleeves (33a, 33b).

14. Retaining device (100), **characterized in that** it has at least one retaining structure (1) according to one of the preceding claims.
